# EUROPÄISCHE PATENTSCHRIFT

(11) **EP 2 860 444 B1**
(45) Veröffentlichungstag und Bekanntmachung des Hinweises auf die Patenterteilung: **28.09.2016**
(21) Anmeldenummer: 14188296.9
(22) Anmeldetag: 09.10.2014
(51) Int. Cl.: F21V 7/00, F21V 11/06, F21V 13/10, F21V 13/12, F21Y 115/10, F21S 8/06, F21V 5/02, F21V 7/22

(54) **LED-Rasterleuchte**
LED grid luminaire
Spot à grille à LED

(30) Priorität: 11.10.2013 DE 102013220550
(43) Veröffentlichungstag der Anmeldung: 15.04.2015
(73) Patentinhaber: Zumtobel Lighting GmbH, 6850 Dornbirn (AT)
(72) Erfinder: Hagenbring, Melanie, 6850 Dornbirn (AT); Dehoff, Peter, 6830 Rankweil (AT)
(74) Vertreter: Thun, Clemens

(56) Entgegenhaltungen:
- EP-A1- 2 532 954
- EP-B1- 1 948 995
- WO-A1-2011/001329
- DE-A1-102008 031 987
- DE-A1-102012 205 188
- US-A- 4 747 028
- US-A1- 2008 304 250
- US-A1- 2010 172 152

## Beschreibung

Die Erfindung betrifft eine Leuchte mit Rasterelementen und LED-Lichtquellen.

Aus dem Stand der Technik sind derartige Leuchten bekannt, bei denen die Rasterelemente durch topfartige Reflektoren gebildet sind. Die Rasterelemente sind dabei entweder in einer Längsrichtung in einer Reihe angeordnet oder aber matrixartig, so dass ein entsprechendes Rasterfeld gebildet ist. Das von den LED-Lichtquellen erzeugte Licht wird über diese Rasterelemente von der Leuchte abgegeben.

In Fig. 4 ist in einem Querschnitt beispielhaft der prinzipielle Aufbau einer derartigen Leuchte mit vier Rasterelementen 100 skizziert. Die Leuchte ist als Deckenleuchte gestaltet und durch die Rasterelemente 100 ist dementsprechend eine Lichtabstrahlrichtung R festgelegt, die hier senkrecht nach unten weist. Die Rasterelemente 100 sind topfförmig gestaltet und weisen jeweils eine in Lichtabstrahlrichtung R bzw. nach unten weisende Lichtaustrittsöffnung 200 auf und auf der gegenüberliegenden Seite bzw. oben einen Bodenbereich 250, an dem jeweils eine der LED-Lichtquellen 300 angeordnet ist. Dabei ergibt sich das Problem, dass durch die LED-Lichtquellen 300 quasi punktförmige Lichtquellen mit sehr hohen Leuchtdichten gebildet sind, die von einem Betrachter - bei entsprechender Blickrichtung von unten bzw. schräg unten - als sehr helle Einzelpunkte wahrgenommen werden. Dies wird in der Regel als unangenehm blendend empfunden. Auch Licht einer LED-Lichtquelle, das an dem betreffenden Rasterelement reflektiert wird, kann zu einer unangenehmen Blendung führen.

Aus der US 2010/0172152 A1 ist eine LED-Leuchte bekannt, bei der das Licht der LEDs an reflektierenden gewölbten Bereichen umgelenkt wird, bevor es von der Leuchte nach außen abgegeben wird.

Aus der DE 10 2008 031 987 A1 ist eine Leuchtvorrichtung mit einem wannenförmigen Hohlkörper bekannt, der an einer offenen Oberseite mit einer spiegelrasterartigen Abdeckung abgedeckt ist. An der Unterseite der Abdeckung sind Leuchtdioden angeordnet.

Weitere LED-Leuchten sind aus den Schriften EP 2 532 954 A1, WO 2011/001329 A1 und EP 1 948 995 B1 bekannt.

Aus der DE 10 2012 205 188 A1 ist eine Leuchte mit LED-Lichtquellen bekannt, die an einer Bodenfläche eines Gehäuses der Leuchte angeordnet sind. Das Gehäuse weist sowohl auf der, den LED-Lichtquellen gegenüberliegenden Seite, als auch in der Bodenfläche Löcher für eine Lichtabgabe auf.

Aus der US 4,747,028 ist eine Leuchte mit einem Rasterelement bekannt; dabei ist auf der Lichteintrittsseite des Rasterelements eine lichtdurchlässige Platte angeordnet.

Der Erfindung liegt die Aufgabe zugrunde, eine entsprechende verbesserte Leuchte anzugeben; insbesondere soll mit der Leuchte eine reduzierte potenzielle Blendwirkung erzielbar sein.

Diese Aufgabe wird gemäß der Erfindung mit dem in dem unabhängigen Anspruch genannten Gegenstand gelöst. Besondere Ausführungsarten der Erfindung sind in den abhängigen Ansprüchen angegeben.

Gemäß der Erfindung ist eine Leuchte vorgesehen, die mehrere, in einer Ebene angeordnete, reflektierend gestaltete Rasterelemente aufweist, wobei durch die Rasterelemente eine Lichtabstrahlrichtung festgelegt ist. Weiterhin weist die Leuchte mehrere LED-Lichtquellen auf, wobei jede der LED-Lichtquellen zur Erzeugung eines Lichts vorgesehen ist und dabei die Leuchte so ausgestaltet ist, dass das Licht zumindest teilweise wenigstens eines der Rasterelemente in der Lichtabstrahlrichtung verlässt. Dabei ist jede der LED-Lichtquellen derart ausgerichtet angeordnet, dass sie das von ihr erzeugte Licht in einen Halbraum abgibt, der der Lichtabstrahlrichtung abgewandt ist.

Durch diese Orientierung der LED-Lichtquellen lässt sich eine potenzielle Blendung eines Betrachters praktisch ausschließen.

Vorzugsweise sind dabei die Rasterelemente jeweils topfförmig um eine, parallel zu der Lichtabstrahlrichtung verlaufende Hauptachse herum gestaltet. Durch eine topfförmige Gestaltung der Rasterelemente lässt sich eine besonders geeignete Lichtlenkung durch die Rasterelemente erzielen.

Vorzugsweise weist die Leuchte weiterhin ein optisches Element mit einem zumindest teilweise reflektierenden Oberflächenbereich auf, wobei die Leuchte so gestaltet ist, dass jeweils das von jeder der LED-Lichtquellen erzeugte Licht zumindest teilweise an dem Oberflächenbereich reflektiert wird und anschließend in wenigstens eines der Rasterelemente einfällt. Durch die Reflexion des Lichts an dem Oberflächenbereich lässt sich eine Reduzierung der Intensität erzielen. Zudem wird die "punktförmige" Lichterscheinung der LED-Lichtquelle auf dem Oberflächenbereich vergrößert. Außerdem lässt sich das Licht jeder LED-Lichtquelle durch das optische Element besonders effizient in das wenigstens eine Rasterelement lenken.

Vorzugsweise erstreckt sich dabei der Oberflächenbereich des optischen Elements zumindest in erster Näherung parallel zu der Ebene. Hierdurch lässt sich eine besonders geeignete Umlenkung des Lichts in die Rasterelemente erzielen. Außerdem lässt sich auf diese Weise die Leuchte mit besonders geringen Abmessungen parallel zu der Lichtabstrahlrichtung bzw. besonders flach gestalten.

Vorzugsweise ist der Oberflächenbereich des optischen Elements strukturiert, insbesondere derart, dass er diffus streuend wirkt. Auf diese Weise lassen sich die Leuchtdichten besonders effizient reduzieren.

Vorzugsweise weist der Oberflächenbereich des optischen Elements mehrere Reflektorflächen auf, die insbesondere gekrümmt geformt sind.

Vorzugsweise ist das optische Element derart teillichtdurchlässig gestaltet, dass jeweils das von jeder der LED-Lichtquellen erzeugte Licht teilweise das optische Element durchsetzt. Auf diese Weise lässt sich mit der Leuchte eine besonders geeignete indirekte Beleuchtung erzeugen, insbesondere, wenn die Leuchte als Pendelleuchte oder Stehleuchte gestaltet ist.

Herstellungstechnisch vorteilhaft ist das optische Element durch eine Folie gebildet.

Vorzugsweise sind die LED-Lichtquellen zwischen den Rasterelementen angeordnet. Auf diese Weise lässt sich erzielen, dass diejenigen Bereiche, an denen sich besonders hohe Leuchtdichten ergeben, also kleine "Umgebungen" der LED-Lichtquellen, besonders weit von denjenigen Stellen entfernt sind, an denen das Licht in die Rasterelemente eintritt, also von den "Bodenbereichen" der Rasterelemente.

Vorzugsweise weisen die LED-Lichtquellen jeweils ein primäroptisches Element auf, beispielsweise in Form einer Linse oder eines Reflektors. Hierdurch lässt sich die Lichtlenkung zwischen den LED-Lichtquellen und den Rasterelementen besonders geeignet beeinflussen. Vorzugsweise ist dabei das primäroptische Element ein Strahlteiler oder umfasst einen Strahlteiler.

Erfindungsgemäß weist jedes der Rasterelemente eine, in die Lichtabstrahlrichtung weisende Lichtaustrittsöffnung und auf der gegenüberliegenden Seite eine Lichteintrittsöffnung auf, wobei in der Lichteintrittsöffnung ein optisch wirksames Element angeordnet ist. Durch dieses optisch wirksame Element lässt sich eine nochmals vergrößerte leuchtende Fläche erzielen; insbesondere lässt sich hierdurch das Licht geeignet auf die die gesamte Lichteintrittsöffnung verteilen. Vorzugsweise umfasst hierzu das optisch wirksame Element eine Linse, eine Folie oder eine Prismenplatte. Das optisch wirksame Element kann dabei vorteilhaft diffus oder klar gestaltet sein.

Erfindungsgemäß sind die optisch wirksamen Elemente der Rasterelemente unterschiedlich gestaltet; dabei weisen sie in einem Randgebiet der Rasterelemente eine breiter streuende Wirkung auf, als in einem mittleren Gebiet der Rasterelemente. Hierdurch lässt sich beispielsweise eine Kombination aus diffusem direktem Licht und gerichtetem, entblendetem direktem Licht realisieren. Durch unterschiedlich gestaltete optisch wirksame Elemente lässt sich auch Einfluss auf die Lichtmengen nehmen, die jedem der Rasterelemente zugeführt werden.

Die Erfindung wird im Folgenden anhand von Ausführungsbeispielen und mit Bezug auf die Zeichnungen näher erläutert. Es zeigen:
- Fig. 1: eine Querschnitt-Skizze zu einem ersten Ausführungsbeispiel einer erfindungsgemäßen Leuchte,
- Fig. 2: eine entsprechende Skizze zu einem zweiten Ausführungsbeispiel,
- Fig. 3: Skizzen zu unterschiedlichen Formgestaltungen der Rasterelemente und
- Fig. 4: eine Querschnitt-Skizze, die einen Aufbau einer Rasterleuchte gemäß dem Stand der Technik prinzipiell zeigt.

Fig. 1 zeigt eine Querschnitt-Skizze zu einem ersten Ausführungsbeispiel einer erfindungsgemäßen Leuchte. Die Leuchte weist mehrere, in einer Ebene E angeordnete, reflektierend gestaltete Rasterelemente 1 auf, wobei durch die Rasterelemente 1 eine Lichtabstrahlrichtung R festgelegt ist. Die Leuchte kann beispielsweise dafür vorgesehen sein, zum Betrieb derart ausgerichtet zu werden, dass sich die Ebene E horizontal erstreckt und die Lichtabstrahlrichtung R senkrecht nach unten weist. Die Leuchte kann beispielsweise als Deckenleuchte oder als Pendelleuchte oder als Stehleuchte gestaltet sein. In der folgenden Beschreibung wird der Einfachheit halber von einer solchen horizontalen Ausrichtung der Leuchte ausgegangen. Allerdings eignet sich die Leuchte grundsätzlich auch für eine anderweitige Ausrichtung gegenüber der Vertikalen. In einem solchen Fall sind die betreffenden Richtungsangaben entsprechend umzudeuten.

Die Rasterelemente 1 können beispielsweise derart angeordnet sein, dass sie sich in einer Reihe erstrecken oder dass sie matrixartig angeordnet sind, so dass sie ein Feld von Rasterelementen bilden, das sich in der Ebene E erstreckt.

Die Rasterelemente 1 können, müssen aber nicht alle baugleich ausgeführt sein. Vorzugsweise sind die Rasterelemente 1 jeweils topfförmig um eine, parallel zu der Lichtabstrahlrichtung R verlaufende Hauptachse *A* herum gestaltet. Die Rasterelemente 1 können dabei in einem Schnitt parallel zu der Lichtabstrahlrichtung R bzw. der Hauptachse *A* eine grundsätzlich beliebige Kontur bzw. eine Form aufweisen; insbesondere können die Rasterelemente 1 Seitenwände aufweisen, die gerade oder gerundet, beispielsweis S-förmig gestaltet sind. In Fig. 3 sind unterschiedliche mögliche Ausführungen skizziert. In der obersten Reihe sind Rasterelemente skizziert, die U-förmig gestaltet sind, in der mittleren Reihe topfförmige Rasterelemente, die in einem Querschnitt normal zu der Lichtabstrahlrichtung R rechteckig, insbesondere quadratisch geformt sind und in der unteren Reihe topfförmige Rasterelemente, die rotationssymmetrisch um die Hauptachse *A* herum gestaltet sind, insbesondere glockenförmig.

Weiterhin weist die Leuchte mehrere LED-Lichtquellen 3 auf, wobei jede der LED-Lichtquellen 3 zur Erzeugung eines Lichts vorgesehen ist und dabei die Leuchte so ausgestaltet ist, dass das Licht zumindest teilweise wenigstens eines der Rasterelemente 1 in der Lichtabstrahlrichtung R verlässt.

Jede der LED-Lichtquellen 3 ist derart ausgerichtet angeordnet, dass sie das von ihr erzeugte Licht - wie in Fig. 1 skizziert angedeutet - in einen Halbraum H abgibt, der der Lichtabstrahlrichtung R abgewandt ist. Wenn die Leuchte also, wie oben angegeben, so ausgerichtet ist, dass die Lichtabstrahlrichtung R senkrecht nach unten weist, wird das Licht dementsprechend in den oberen Halbraum abgegeben. Jede der LED-Lichtquellen 3 kann eine Platine 31 aufweisen, die zumindest im Wesentlichen horizontal ausgerichtet ist, wobei auf einem nach oben weisenden Oberflächenbereich der Platine 31 wenigstens eine LED 32 der LED-Lichtquelle 3 angeordnet ist.

Durch diese Ausrichtung und Gestaltung der LED-Lichtquellen 3 lässt sich vermeiden, dass ein Betrachter der Leuchte, der von unten oder schräg unten auf die Rasterelemente 1 blickt direkt in LEDs blickt und so geblendet wird.

Beim Ausführungsbeispiel weist die Leuchte weiterhin ein optisches Element 4 mit einem zumindest teilweise reflektierenden Oberflächenbereich 41 auf. Dabei ist die Leuchte so gestaltet, dass jeweils das von jeder der LED-Lichtquellen 3 erzeugte Licht zumindest teilweise an dem Oberflächenbereich 41 reflektiert wird und anschließend in wenigstens eines der Rasterelemente 1 einfällt. Durch das optische Element 4 lassen sich in einem ersten Schritt die Leuchtdichten der quasi punktförmigen LED-Lichtquellen 3 reduzieren, da an dem reflektierenden Oberflächenbereich 41 eine Reduzierung der Intensität des Lichts stattfindet und gleichzeitig die "punktförmige" Lichtquelle vergrößert wird. Es wird also eine vergrößerte leuchtende Fläche mit reduzierter Leuchtdichte bewirkt.

Wie beim gezeigten Beispiel der Fall, kann die Leuchte so gestaltet sein, dass sich der Oberflächenbereich 41 des optischen Elements 4 zumindest in erster Näherung parallel zu der Ebene E erstreckt. Beispielsweise kann das optische Element 4 als Teil eines Gehäuses 7 der Leuchte ausgebildet sein, insbesondere als Dachfläche des Gehäuses 7. Für eine besonders geeignete Umlenkung des von der LED-Lichtquelle 3 stammenden Lichts in das wenigstens eine Rasterelement 1 kann der Oberflächenbereich 41 des optischen Elements 4 strukturiert gestaltet sein, insbesondere derart, dass er diffus streuend wirkt. In Fig. 1 ist eine mögliche Ausbreitung des Lichts durch Pfeile beispielhaft skizziert. Beispielsweise kann der Oberflächenbereich 41 hierzu mehrere kleine Reflektorflächen aufweisen, die vorzugsweise gekrümmt geformt sind.

Gemäß einer weiteren Ausführung, die in Fig. 2 skizziert ist, kann das optische Element 4 derart teillichtdurchlässig gestaltet sein, dass jeweils das von jeder der LED-Lichtquellen 3 erzeugte Licht teilweise das optische Element 4 durchsetzt. Das Licht kann auf diese Weise nach oben austreten und für die Erzeugung einer indirekten Beleuchtung genutzt werden. Dementsprechend ist die Leuchte in diesem Fall vorzugsweise als Pendelleuchte oder als Stehleuchte gestaltet.

Herstellungstechnisch vorteilhaft kann das optische Element 4 durch eine Folie gebildet sein.

Die an dem optischen Element 4 stattfindende Reflexion des Lichts lässt sich als "Sekundärreflexion" bezeichnen.

Wie im gezeigten Beispiel der Fall, können die LED-Lichtquellen 3 vorteilhaft zwischen den Rasterelementen 1 angeordnet sein. Dabei kann die Gestaltung insbesondere derart sein, dass die Rasterelemente 1 an ihren nach unten weisenden Endbereichen lichtdicht miteinander verbunden sind. Auf diese Weise lässt sich vermeiden, dass ein Betrachter, der von unten auf die Rasterelemente 1 blickt, direkt in die Bereiche zwischen die Rasterelemente 1 sehen kann und auf diese Weise mit höheren, unerwünschten Leuchtdichten konfrontiert wird.

Vorzugsweise weisen die LED-Lichtquellen 3 jeweils ein primäroptisches Element, beispielsweise in Form einer Linse oder eines Reflektors auf. Alternativ können die LED-Lichtquellen 3 als solche "freistrahlend" gestaltet sein.

Bei dem primäroptischen Element kann es sich beispielsweise um eine klare Linse aus Kunststoff oder Glas handeln. Mit einem solchen primäroptischen Element lässt sich gezielt Einfluss auf die Art und Weise nehmen, in der das Licht auf den Oberflächenbereich 41 gelenkt wird. Das primäroptische Element kann auch ein Strahlteiler sein oder einen Strahlteiler umfassen. Hierdurch lässt sich besonders geeignet sicherstellen, dass das Licht effizient in das wenigstens eine Rasterelement 1 bzw. in die Rasterelemente 1 gelenkt wird.

Jedes der Rasterelemente 1 weist eine, in die Lichtabstrahlrichtung *R* bzw. nach unten weisende Lichtaustrittsöffnung 2 und auf der gegenüberliegenden Seite bzw. oben eine Lichteintrittsöffnung 5 auf. Dabei ist vorgesehen, dass - wie in Fig. 1 angedeutet - ein lichtdurchlässiges optisch wirksames Element 6 in der Lichteintrittsöffnung angeordnet ist; insbesondere kann die Gestaltung so sein, dass das optisch wirksame Element 6 die Lichteintrittsöffnung abdeckt. Das optische wirksame Element 6 kann beispielsweise scheibenförmig sein; es kann eine leicht streuende Oberflächenstruktur aufweisen und/oder ein eingelagertes Streumaterial aufweisen.

Durch das optisch wirksame Element 6 lässt sich vorteilhaft eine weitere Vergrößerung der leuchtenden Fläche erzielen und somit eine weitergehende Absenkung der Leuchtdichte. Insbesondere lässt sich erzielen, dass die gesamte Lichteintrittsöffnung eine leuchtende Fläche bildet. Beispielsweise kann das optisch wirksame Element 6 eine Linse, eine Folie oder eine Prismenplatte umfassen oder aus einer Linse, einer Folie oder einer Prismenplatte bestehen. Dabei kann das optisch wirksame Element 6 diffus oder klar gestaltet sein.

Die Gestaltung der Leuchte kann dementsprechend derart sein, dass das Licht von der LED-Lichtquelle 3 ausgehend zunächst - zumindest teilweise - an dem Oberflächenbereich 41 des optischen Elements 4 reflektiert wird, derart, dass es im Weiteren in wenigstens eines der Rasterelemente 1 eintritt, und zwar durch die betreffende Lichteintrittsöffnung 5 hindurch - gegebenenfalls unter Durchtritt durch das optisch wirksame Element 6 - und anschließend das wenigstens eine Rasterelement 1 - entweder direkt oder nach Wechselwirkung an den nach innen weisenden Reflexionsflächen des wenigstens einen Rasterelements 1 - das wenigstens eine Rasterelement 1 über die Lichtaustrittsöffnung 6 verlässt. In Fig. 1 ist dies durch entsprechende Pfeile angedeutet.

Mit Bezug auf die optisch wirksamen Elemente 6 ist die Gestaltung weiterhin derart, dass diese Elemente 6 nicht alle baugleich ausgeführt sind, sondern dass sie unterschiedlich gestaltet sind. Die optisch wirksamen Elemente 6 weisen in einem Randgebiet der Rasterelemente 1 eine breiter streuende Wirkung auf, als in einem mittleren Gebiet der Rasterelemente 1. Auf diese Weise lässt sich insbesondere bei einer matrixförmigen Anordnung der Rasterelemente 1 eine besonders geeignete Lichtabgabe der Leuchte erzielen. Beispielsweise lässt sich hierdurch eine Kombination von diffusem direktem Licht und gerichtetem, entblendetem direktem Licht erzeugen.

Auch lässt sich durch entsprechend unterschiedlich ausgebildete optisch wirksame Elemente 6 für jedes der Rasterelemente 1 eine bestimmte Lichtmenge bewirken. Wie bereits erwähnt, müssen auch die Rasterelemente 1 nicht zwingend baugleich ausgeführt sein.

Hinsichtlich der Wahl des Materials für die Rasterelemente 1 bestehen grundsätzlich keine Einschränkungen. Es kann beispielsweise hoch reflektierendes Material verwendet werden oder streuendes Material.

## Patentansprüche

1. Leuchte aufweisend
- mehrere, in einer Ebene (E) angeordnete, reflektierend gestaltete Rasterelemente (1), wobei durch die Rasterelemente (1) eine Lichtabstrahlrichtung (R) festgelegt ist und
- mehrere LED-Lichtquellen (3), wobei jede der LED-Lichtquellen (3) zur Erzeugung eines Lichts vorgesehen ist und dabei die Leuchte so ausgestaltet ist, dass das Licht zumindest teilweise wenigstens eines der Rasterelemente (1) in der Lichtabstrahlrichtung (R) verlässt,
wobei jede der LED-Lichtquellen (3) derart ausgerichtet angeordnet ist, dass sie das von ihr erzeugte Licht in einen Halbraum (H) abgibt, der der Lichtabstrahlrichtung (R) abgewandt ist,
wobei jedes der Rasterelemente (1) eine, in die Lichtabstrahlrichtung (R) weisende Lichtaustrittsöffnung (2) aufweist,
wobei jedes der Rasterelemente (1) auf der der Lichtaustrittsöffnung (2) gegenüberliegenden Seite eine Lichteintrittsöffnung (5) aufweist,
wobei in der Lichteintrittsöffnung (5) ein optisch wirksames Element (6) angeordnet ist,
**dadurch gekennzeichnet,**
**dass** die optisch wirksamen Elemente (6) der Rasterelemente (1) derart unterschiedlich gestaltet sind, dass sie in einem Randgebiet der Rasterelemente (1) eine breiter streuende Wirkung aufweisen, als in einem mittleren Gebiet der Rasterelemente (1).

2. Leuchte nach Anspruch 1,
bei der die Rasterelemente (1) jeweils topfförmig um eine, parallel zu der Lichtabstrahlrichtung (R) verlaufende Hauptachse (A) herum gestaltet sind.

3. Leuchte nach Anspruch 1 oder 2,
weiterhin aufweisend
- ein optisches Element (4) mit einem zumindest teilweise reflektierenden Oberflächenbereich (41),
wobei die Leuchte so gestaltet ist, dass jeweils das von jeder der LED-Lichtquellen (3) erzeugte Licht zumindest teilweise an dem Oberflächenbereich (41) reflektiert wird und anschließend in wenigstens eines der Rasterelemente (1) einfällt.

4. Leuchte nach Anspruch 3,
bei der sich der Oberflächenbereich (41) des optischen Elements (4) zumindest in erster Näherung parallel zu der Ebene (E) erstreckt.

5. Leuchte nach Anspruch 3 oder 4,
bei der der Oberflächenbereich (41) des optischen Elements (4) strukturiert ist, vorzugsweise derart, dass er diffus streuend wirkt.

6. Leuchte nach einem der Ansprüche 3 bis 5,
bei der der Oberflächenbereich (41) des optischen Elements (4) mehrere Reflektorflächen aufweist, die vorzugsweise gekrümmt geformt sind.

7. Leuchte nach einem der Ansprüche 3 bis 6,
bei der das optische Element (4) derart teillichtdurchlässig gestaltet ist, dass jeweils das von jeder der LED-Lichtquellen (3) erzeugte Licht teilweise das optische Element (4) durchsetzt.

8. Leuchte nach einem der Ansprüche 3 bis 7,
bei der das optische Element (4) durch eine Folie gebildet ist.

9. Leuchte nach einem der vorhergehenden Ansprüche,
bei der die LED-Lichtquellen (3) zwischen den Rasterelementen (1) angeordnet sind.

10. Leuchte nach einem der vorhergehenden Ansprüche,
bei der die LED-Lichtquellen (3) jeweils ein primäroptisches Element, beispielsweise in Form einer Linse oder eines Reflektors aufweisen.

11. Leuchte nach Anspruch 10,
bei der das primäroptische Element ein Strahlteiler ist oder einen Strahlteiler umfasst.

12. Leuchte nach einem der vorhergehenden Ansprüche,
bei der das optisch wirksame Element (6) eine Linse, eine Folie oder eine Prismenplatte umfasst.

13. Leuchte nach einem der vorhergehenden Ansprüche,
bei der das optisch wirksame Element (6) diffus oder klar gestaltet ist.

## Claims

1. A lamp having
- several grid elements (1) designed reflectively, arranged in a plane (*E*) wherein a light radiation direction (R) is defined by the grid elements (1) and
- several LED light sources (3) wherein each of the LED light sources (3) is provided for the generation of a light and the lamp is thereby designed such that the light partially leaves at least one of the grid elements (1) in the light radiation direction (R),
wherein each of the LED light sources (3) is arranged oriented in such a way that it emits the light generated by it into a half space (H), which is turned away from the light radiation direction (R),
wherein each of the grid elements (1) has a light emission opening (2) pointing in the light radiation direction (R),
wherein each of the grid elements (1) has a light entry opening (5) on the side opposite the light emission opening (2),
wherein an optically effective element (6) is arranged in the light entry opening (5),
**characterized in**
**that** the optically effective elements (6) of the grid elements (1) are designed differently such that they have a more broadly scattering effect in a peripheral area of the grid elements (1), than in a center area of the grid elements (1).

2. A lamp according to Claim 1,
in which the grid elements (1) in each case are designed cup-shaped about a main axis (A) running parallel to the light radiation direction (R).

3. A lamp according to Claim 1 or 2,
having moreover
- an optical element (4) with an at least partially reflective surface area (41),
wherein the lamp is designed such that in each case the light generated by each of the LED light sources (3) is at least partially reflected to the surface area (41) and subsequently penetrates into at least one of the grid elements (1).

4. A lamp according to Claim 3
in which the surface area (41) of the optical element (4) extends at least in first approximation parallel to the plane (*E*).

5. A lamp according to Claim 3 or 4,
in which the surface area (41) of the optical element (4) is structured, preferably in such a way that is has a diffusely scattering effect.

6. A lamp according to one of claims 3 to 5,
in which the surface area (41) of the optical element (4) has several reflector surfaces, which are preferably shaped in a curved manner.

7. A lamp according to one of Claims 3 to 6,
in which the optical element (4) is designed permeable to light in such a manner that in each case the light generated by each of the LED light sources (3) partially permeates the optical element (4).

8. A lamp according to one of Claims 3 to 7,
in which the optical element (4) is formed by a film.

9. A lamp according to one of the preceding claims,
in which the LED light sources (3) are arranged between the grid elements (1).

10. A lamp according to one of the preceding claims,
in which the LED light sources (3) in each case have a primary optical element, for example, in the form of a lens or a reflector.

11. A lamp according to Claim 10,
in which the primary optical element is a beam splitter or includes a beam splitter.

12. A lamp according to one of the preceding claims,
in which the optically effective element (6) comprises a lens, a film or a prismatic plate.

13. A lamp according to one of the preceding claims,
in which the optically effective element (6) is designed diffuse or clear.

## Revendications

1. Luminaire comprenant :
- plusieurs éléments de grille (1) conçus de manière réfléchissante disposés dans un plan (E), les éléments de grille (1) permettant de déterminer une direction d'émission de lumière (R) et
- plusieurs sources de lumière LED (3), chacune des sources de lumière LED (3) étant prévue pour la production d'une lumière et le luminaire étant conçu de façon à ce que la lumière quitte au moins partiellement un des éléments de grille (1) dans la direction d'émission de lumière (R),
chacune des sources de lumière LED (3) étant disposée de manière orientée, de façon à ce qu'elle émette la lumière qu'elle produit dans une demie-chambre (H) qui est orientée de manière opposée à la direction d'émission de lumière (R),
chacun des éléments de grille (1) comprenant une ouverture de sortie de lumière (2) orientée dans la direction d'émission de lumière (R),
chacun des éléments de grille (1) comprenant sur le côté opposé à l'ouverture de sortie de lumière (2), une ouverture d'entrée de lumière (5),
dans l'ouverture d'entrée de lumière (5), se trouve un élément optiquement actif (6),
**caractérisé en ce que**
les éléments optiquement actifs (6) des éléments de grille (1) sont conçus différemment de façon à ce qu'ils présentent, dans une zone de bord des éléments de grille (1), un effet diffusant plus large que dans une zone centrale des éléments de grille (1).

2. Luminaire selon la revendication 1,
dans lequel les éléments de grille (1) sont chacun conçus en forme de cloche autour d'un axe principal (A) s'étendant parallèlement à la direction d'émission de lumière (R).

3. Luminaire selon la revendication 1 ou 2,
comprenant en outre
- un élément optique (4) avec une zone de surface (41) au moins partiellement réfléchissante,
le luminaire étant conçu de façon à ce que la lumière produite par chacune des sources de lumière LED (3) est réfléchie au moins partiellement au niveau de la zone de surface (41) puis arrive dans au moins un des éléments de grille (1).

4. Luminaire selon la revendication 3,
dans lequel la zone de surface (41) de l'élément optique (4) s'étend, au moins en première approximation, parallèlement au plan (E).

5. Luminaire selon la revendication 3 ou 4,
dans lequel la zone de surface (41) de l'élément optique (4) est structurée de préférence de façon à ce qu'elle ait un effet de diffusion.

6. Luminaire selon l'une des revendications 3 à 5,
dans lequel la zone de surface (41) de l'élément optique (4) comprend plusieurs surfaces réfléchissantes qui présentent de préférence une forme incurvée.

7. Luminaire selon l'une des revendications 3 à 6,
dans lequel l'élément optique (4) est conçu de manière partiellement transparente de façon à ce que la lumière produite par chacune des sources de lumière LED (3) traverse partiellement l'élément optique (4).

8. Luminaire selon l'une des revendications 3 à 7,
dans lequel l'élément optique (4) est constitué d'un film.

9. Luminaire selon l'une des revendications précédentes,
dans lequel les sources de lumières LED (3) sont disposées entre les éléments de grille (1).

10. Luminaire selon l'une des revendications précédentes,
dans lequel les sources de lumières LED (3) comprennent chacune un élément optique primaire, par exemple sous la forme d'une lentille ou d'un réflecteur.

11. Luminaire selon la revendication 10,
dans lequel l'élément optique primaire est un diviseur de faisceau ou comprend un diviseur de faisceau.

12. Luminaire selon l'une des revendications précédentes,
dans lequel l'élément optique actif (6) comprend une lentille, un film ou une plaque prismatique.

13. Luminaire selon l'une des revendications précédentes,
dans lequel l'élément optique actif (6) est conçu de manière diffuse ou claire.
